# FASCICULE DE BREVET EUROPEEN

(11) **EP 2 450 085 B1**
(45) Date de publication et mention de la délivrance du brevet: **10.07.2013**
(21) Numéro de dépôt: 11354047.0
(22) Date de dépôt: 21.09.2011
(51) Int. Cl.: A62B 1/14, A63B 29/02

(54) **Bloqueur pour corde à tenue mécanique renforcée**
Steigklemme mit verstärkter mechanischer Festigkeit
Rope ascender with increased mechanical strength

(30) Priorité: 04.11.2010 FR 1004333
(43) Date de publication de la demande: 09.05.2012
(73) Titulaire: Zedel, 38920 Crolles (FR)
(72) Inventeur: Maurice, Alain, 38660 Saint Hilaire du Touvet (FR); Chabod, Pierre Olivier, 38530 Pontcharra (FR)
(74) Mandataire: Hecké, Gérard

(56) Documents cités:
- EP-A1- 2 216 075
- FR-A1- 2 589 211
- US-A- 3 927 734
- US-A- 4 034 828
- US-A1- 2006 102 421

## Description

### Domaine technique de l'invention

L'invention est relative à un bloqueur sur corde comprenant :
- un corps métallique fixe doté d'une goulotte de passage de la corde, ledit corps étant réalisé en un matériau à base d'aluminium,
- une gâchette mobile montée à pivotement autour d'un axe du corps entre une position inactive d'introduction de la corde dans la goulotte, et une position active de blocage de la corde au fond de la goulotte, ladite gâchette ayant à l'opposé de l'axe, une surface en forme de came destinée à venir en contact avec la corde.

### État de la technique

Les bloqueurs connus (voir FR 2589211) sont constitués par un corps en aluminium ou en alliage d'aluminium. La friction due au coulissement et au blocage de la corde à l'intérieur de la goulotte, provoque avec le temps une usure progressive de la paroi en aluminium.

Pour remédier à cette usure prématurée du bloqueur, on prévoit généralement une surépaisseur de la paroi en aluminium de la goulotte. Il en résulte un encombrement important et une augmentation du poids du matériel.

### Objet de l'invention

L'objet de l'invention consiste à réaliser un bloqueur sur corde ayant une résistance mécanique renforcée, et une durée de vie prolongée.

Le bloqueur selon l'invention est caractérisé en ce que la paroi interne de la goulotte est recouverte par des moyens anti-usure réalisés en un matériau différent de l'aluminium, ledit matériau ayant notamment une dureté supérieure à celle de l'aluminium, ou un coefficient de frottement inférieur à celui de l'aluminium.

Les moyens anti-usure sont formés par une tôle métallique rapportée sur la paroi interne de la goulotte par des moyens de fixation. La tôle est avantageusement munie de pions d'assemblage fixés au corps par soudage ou bouterollage.

La tôle est de préférence en acier inoxydable trempant, mais tout autre matériau anti-usure peut être utilisé.

Selon une autre caractéristique de l'invention, la tôle anti-usure peut épouser partiellement ou en totalité l'intérieur de la goulotte du corps en aluminium. La tôle peut être remplacée par toute autre pièce métallique anti-usure.

### Description sommaire des dessins

D'autres avantages et caractéristiques ressortiront plus clairement de la description qui va suivre d'un mode de réalisation de l'invention donné à titre d'exemple non limitatif et représenté aux dessins annexés, dans lesquels :
- la figure 1 est une vue en perspective du bloqueur selon l'invention, avec la corde engagée dans la goulotte ;
- la figure 2 montre une vue éclatée en perspective du bloqueur de la figure 1, la corde n'étant pas représentée ;
- la figure 3 est une vue en plan du bloqueur de la figure 1, mais sans la corde ;
- la figure 4 représente une vue en coupe selon la ligne 4-4 de la figure 3 ;
- la figure 5 illustre une vue en coupe selon la ligne 5-5 de la figure 4 ;
- la figure 6 est une vue schématique en perspective d'une variante de réalisation ;
- la figure 7 montre une vue en plan de la figure 6, lors de l'emmanchement de la tôle en U.

### Description détaillée de l'invention

Sur les figures 1 à 5, un bloqueur 10 pour corde 11 est utilisé pour la sécurité des personnes en escalade ou pour les travaux en hauteur. Le bloqueur 10 comporte un corps 12 fixe en aluminium ou alliage d'aluminium, et une gâchette 13 mobile pouvant pivoter autour d'un premier axe 14 transversal entre une position inactive d'insertion de la corde, et une position active de blocage de la corde 11.

La partie latérale 12G située à la gauche du corps 12, est pliée en forme de U, dont les branches parallèles sont percées par deux trous 15 alignés pour le montage de l'axe 14 de la gâchette 13.

La paroi latérale 12D située à la droite du corps 12 est également pliée en U en délimitant une goulotte 16 de passage de la corde 11. Les deux parties latérales 12G et 12D sont disposées en regard l'une vers l'autre, en étant séparées par un espace interne de logement de la gâchette 13.

La partie médiane du corps 12 comprend en plus un orifice supérieur 17, et un orifice inférieur 18 destinés à la mise en place de mousquetons.

A l'opposé de l'axe 14, la gâchette 13 est dotée d'une came 19 destinée à coincer la corde contre le fond de la goulotte 16 dans la position active. La came 19 est avantageusement munie d'une pluralité de picots inclinés renforçant l'effet de blocage de la corde 11. Pour l'introduction de la corde 11 dans la goulotte 16, la gâchette 13 est actionnée vers la position inactive par l'intermédiaire d'un levier 21 auxiliaire articulé sur un deuxième axe 22 de la gâchette (voir figure 2).

La paroi interne de la goulotte 16 est avantageusement recouverte par des moyens anti-usure réalisés en un matériau différent de l'aluminium. Ce matériau est choisi pour bien résister à l'effet de friction exercée par la tension de la corde 11 dans la goulotte 16.

Une tôle 20 métallique ayant une dureté supérieure à celle de l'aluminium du corps 12 est rapportée sur la paroi interne. La fixation de la tôle 20 sur la paroi interne en aluminium, s'effectue par tout procédé d'assemblage connu, notamment par soudage ou bouterollage.

Dans l'exemple des figures 1 à 5, la tôle 20 est équipée à cet effet de deux pions 23 d'assemblage traversant des orifices 24 de la goulotte 16. Les pions 23 sont ensuite bouterollés pour fixer définitivement la tôle 20 au corps de la goulotte 16. La tôle 20 recouvre partiellement l'intérieur de la goulotte 16, là où le frottement de la corde 11 est le plus élevé.

Les extrémités de la tôle 20 anti-usure sont légèrement incurvées pour recouvrir le corps 12 avec un rayon le plus grand possible pour ne pas générer d'arêtes vives (voir figure 4).

La tôle 20 peut être de l'acier inoxydable trempant, ou tout autre métal ayant une dureté et une résistance mécanique nettement supérieures à celles de l'aluminium. Le coulissement de la corde 11 dans la goulotte 16 est également facilité, car le coefficient de frottement de l'acier inoxydable de la tôle 20 est inférieur à celui de l'aluminium du corps 11. La durée de vie du bloqueur 10 est ainsi prolongée par rapport à un bloqueur en aluminium classique.

Selon la variante de réalisation illustrée aux figures 6 et 7, la tôle 120 est conformée selon un U, de manière à épouser toute la surface de la goulotte 16, dans laquelle elle est emmanchée à force.

Il est clair que la tôle 20, 120 peut être remplacée pour toute autre pièce métallique anti-usure.

## Revendications

1. Bloqueur (10) sur corde (11) comprenant :
- un corps (12) métallique fixe doté d'une goulotte (16) de passage de la corde (11), ledit corps étant réalisé en un matériau à base d'aluminium,
- une gâchette (13) mobile montée à pivotement autour d'un axe (14) du corps (13) entre une position inactive d'introduction de la corde dans la goulotte (16), et une position active de blocage de la corde (11) au fond de la goulotte (16), ladite gâchette ayant à l'opposé de l'axe (14), une surface en forme de came venant en contact avec la corde (11),
**caractérisé en ce que** la paroi interne de la goulotte (16) est recouverte par des moyens anti-usure réalisés en un matériau différent de l'aluminium, lesdits moyens anti-usure étant formés par une tôle (20, 120) métallique rapportée sur la paroi interne par des moyens de fixation.

2. Bloqueur selon la revendication 1, **caractérisé en ce que** le matériau constitutif de la tôle présente une dureté supérieure à celle de l'aluminium.

3. Bloqueur selon la revendication 1, **caractérisé en ce que** le matériau constitutif de la tôle possède un coefficient de frottement inférieur à celui de l'aluminium.

4. Bloqueur selon la revendication 1, **caractérisé en ce que** la tôle (20) est munie de pions d'assemblage (23) constituant les moyens de fixation par soudage ou bouterollage.

5. Bloqueur selon la revendication 1 , **caractérisé en ce que** la tôle (20, 120) est en acier inoxydable.

6. Bloqueur selon l'une des revendications 1 à 5, **caractérisé en ce que** la tôle (20) anti-usure est conformée pour épouser au moins partiellement la paroi interne de la goulotte (16).

7. Bloqueur selon la revendication 1, **caractérisé en ce que** la tôle (120) anti-usure est pliée en U pour être emmanchée à force à l'intérieur de la goulotte (16).

8. Bloqueur selon la revendication 1, **caractérisé en ce que** les extrémités de la tôle (20) anti-usure sont légèrement incurvées pour recouvrir le corps (12) sans générer d'arêtes vives.

## Patentansprüche

1. Seilklemme (10) für ein Seil (11), die umfasst:
- einen starren metallenen Körper (12), der mit einer Rinne (16) zum Durchlaufen des Seils (11) versehen ist, welcher Körper aus einem Material auf Aluminiumbasis hergestellt ist,
- einen beweglichen Hebel (13), der schwenkbar um eine Achse (14) des Körpers (13) zwischen einer inaktiven Position der Einführung des Seils in die Rinne (16) und einer aktiven Position der Blockierung des Seils (11) im Inneren der Rinne (16) montiert ist, wobei der Hebel auf der Gegenseite zur Achse (14) eine nockenförmige Fläche besitzt, welche mit dem Seil (11) in Kontakt kommt,
**dadurch gekennzeichnet, dass** die Innenwand der Rinne (16) mit Verschleißschutzmitteln aus einem anderen Material als Aluminium überzogen ist, wobei die Verschleißschutzmittel von einem Metallblech (20, 120) gebildet werden, das mittels Befestigungsmitteln auf die Innenwand aufgebracht ist.

2. Seilklemme nach Anspruch 1, **dadurch gekennzeichnet, dass** das Material, aus dem das Blech besteht, eine größere Härte als Aluminium aufweist.

3. Seilklemme nach Anspruch 1, **dadurch gekennzeichnet, dass** das Material, aus dem das Blech besteht, einen niedrigeren Reibungskoeffizienten als Aluminium besitzt.

4. Seilklemme nach Anspruch 1, **dadurch gekennzeichnet, dass** das Blech (20) mit Verbindungsstiften (23) versehen ist, welche die Befestigungsmittel durch Schweißen oder Bördeln bilden.

5. Seilklemme nach Anspruch 1, **dadurch gekennzeichnet, dass** das Blech (20, 120) aus rostfreiem Stahl besteht.

6. Seilklemme nach einem der Ansprüche 1 bis 5, **dadurch gekennzeichnet, dass** das Verschleißschutzblech (20) so geformt ist, dass es sich zumindest teilweise der Form der Innenwand der Rinne (16) anpasst.

7. Seilklemme nach Anspruch 1, **dadurch gekennzeichnet, dass** das Verschleißschutzblech (120) U-förmig gebogen ist, um mit Kraft in das Innere der Rinne (16) gepresst zu werden.

8. Seilklemme nach Anspruch 1, **dadurch gekennzeichnet, dass** die Enden des Verschleißschutzblechs (20) leicht gekrümmt sind, um den Körper (12) zu bedecken, ohne scharfe Kanten zu erzeugen.

## Claims

1. A clamp (10) on a rope (11) comprising:
- a fixed metal body (12) provided with a channel (16) for passage of the rope (11), said body being made from an aluminium-based material,
- a mobile trigger (13) mounted pivoting around a spindle (14) of the body (13) between an inactive position for insertion of the rope in the channel (16) and an active position jamming the rope (11) in the bottom of the channel (16), said trigger having a surface, opposite the spindle (14), in the form of a cam designed to come into contact with the rope (11),
**characterized in that** the inner wall of the channel (16) is covered by wear-resistant means made from a different material from aluminium, said wear-resistant means being formed by a metal plate (20, 120) added-on to the inner wall by fixing means.

2. The clamp according to claim 1, **characterized in that** the material constituting the plate presents a greater hardness than that of aluminium.

3. The clamp according to claim 1, **characterized in that** the material constituting the plate presents a lower friction coefficient than that of aluminium.

4. The clamp according to claim 1, **characterized in that** the plate (20) is provided with assembly pins (23) constituting the means for fixing by welding or heading.

5. The clamp according to claim 1, **characterized in that** the plate (20) is made from stainless steel.

6. The clamp according to one of claims 1 to 5, **characterized in that** the wear-resistant plate (20) is shaped so as to snugly follow the inner wall of the channel (16) at least partially.

7. The clamp according to claim 1, **characterized in that** the wear-resistant plate (120) is folded into a U-shape to be engaged forcibly inside the channel (16).

8. The clamp according to claim 1, **characterized in that** the ends of the wear-resistant plate (20) are slightly curved to cover the body (12) without generating sharp edges.
